# EUROPÄISCHE PATENTSCHRIFT

(11) **EP 1 189 527 B1**
(45) Veröffentlichungstag und Bekanntmachung des Hinweises auf die Patenterteilung: **08.10.2003**
(21) Anmeldenummer: 01919380.4
(22) Anmeldetag: 09.03.2001
(51) Int. Cl.: A43B 13/12, A43B 13/38, A43B 13/14

(54) **BRANDSOHLE UND VERWENDUNG DERSELBEN ZUR HERSTELLUNG EINES SCHUHS**
INSOLE AND USE OF THE SAME FOR PRODUCING A SHOE
SEMELLE INTERIEURE ET SON UTILISATION DANS LA FABRICATION D'UNE CHAUSSURE

(30) Priorität: 28.03.2000 DE 10015240
(43) Veröffentlichungstag der Anmeldung: 27.03.2002
(73) Patentinhaber: Mayer, Helmut, 73342 Bad Ditzenbach (DE); Mayer, Gerd, 73342 Bad Ditzenbach (DE); Mayer, Achim, 73342 Bad Ditzenbach (DE)
(72) Erfinder: Mayer, Helmut, 73342 Bad Ditzenbach (DE); Mayer, Gerd, 73342 Bad Ditzenbach (DE); Mayer, Achim, 73342 Bad Ditzenbach (DE)
(74) Vertreter: Banzer, Hans-Jörg, Dipl.-Ing.
(86) Internationale Anmeldenummer: EP0102715
(87) Internationale Veröffentlichungsnummer: WO01072172

(56) Entgegenhaltungen:
- DE-A- 19 641 866
- DE-U- 20 005 683
- DE-U- 29 908 026
- US-A- 4 798 010

## Beschreibung

Die Erfindung betrifft ein Verfahren zur Herstellung eines Schuhs mit einer Brandsohle welche in Verbindung mit einer oder mehreren Einlegesohlen zur Anpassung des Schuhs an die jeweilige Fußweite des Trägers verwendet werden kann, so daß ein und derselbe Schuh je nach der Dicke der Einlegesohle in praktisch idealer Paßform an unterschiedliche Fußweiten angepaßt werden kann.

Eine solche Anpassung ist besonders bei Kinderschuhen von großem Vorteil, weil bei Kinderschuhen wegen des im Verhältnis zu Erwachsenen relativ viel kleineren Abnehmerkreises einerseits eine Tendenz zum "Einheitsschuh" besteht, d.h. zu Schuhen, die in der jeweilige Größe nur in einer einzigen (mittleren) Fußweite verfügbar sind, und weil es andererseits bei Kindern im Hinblick darauf, daß sich deren Füße noch in der Entwicklung befinden, besonders wichtig ist, Schuhe zur Verfügung zu haben, die der jeweiligen Fußweite angepaßt sind, damit eine gesunde Fußentwicklung sichergestellt wird.

Die Brandsohle, welche erfindungsgemäß verwendet wird, ist darüber hinaus in gleicher Weise für Erwachsenenschuhe geeignet und zwar sowohl für Straßenschuhe, Arbeitsschuhe, Sportschuhe und alle anderen Arten von Schuhen, und sie ermöglicht auch hier eine Anpassung ein und desselben Schuhs an unterschiedliche Fußweiten, wobei der Schuh als solcher im Gegensatz zu bisherigen orthopädischen Schuhen im äußeren Aussehen hochelegant gestaltet werden kann, weil es die Brandsohle ermöglicht, den Fuß innerhalb des Schuhs ungewöhnlich tief zu legen und dünne Laufsohlen vorzusehen.

Die Idee, einen Schuh an unterschiedliche Fußweiten anzupassen, ist beispielsweise aus der DE 196 41 866 A1 bekannt. Darüber hinaus offenbart die JP-A-11 267 212 verschiedene Einlegesohlen zur Anpassung an den Fußumfang des Trägers bzw. der Trägerin. Insbesondere sind in den Figuren 6 und 7 dieser Druckschrift Längsschnitte durch Einlegesohlen gezeigt, die im Mittelfußbereich unterschiedliche Dicken haben. Die dazugehörige Draufsicht auf diese Einlegesohlen, welche in Figur 5 dieser Druckschrift dargestellt ist, zeigt, dass diese Einlegesohlen nur im Mittelfußbereich unterschiedliche Dicken haben, während sie im Vorfußbereich und an der Ferse jeweils die gleiche Dicke 4,5 mm bzw. 8 mm haben.

Eine Brandsohle mit den zuvor beschriebenen und nachfolgend näher erläuterten Merkmalen sowie ein Schuh mit einer derartigen Brandsohle ist per se bereits aus der EP 1 097 650 A1 des Anmelders bekannt, wobei diese Druckschrift jedoch lediglich Stand der Technik gemäß Artikel 54(3), (4) EPÜ darstellt.

Schließlich wird in der US 4,813,157 A eine einstellbare Einlegesohle mit einem Satz von Einlegesohlen verglichen, wobei in dieser Druckschrift insbesondere eine Einlegesohle vorgeschlagen wird, deren Dicke in allen Fußbereichen durch Hinzufügen bzw. Entfernen entsprechender Sohlenteile geändert werden kann, wobei dies insbesondere auch auf die Dicke der Einlegesohle im Vorfußbereich zur Anpassung an die jeweilige Zehengröße zutrifft, während die Dicke an der Ferse konstant gehalten wird.

Der vorliegenden Erfindung liegt die Aufgabe zugrunde, ein Verfahren zur Herstellung eines Schuhs mit einer Brandsohle der zuvor beschriebenen Art zur Verfügung zu stellen, welches es ermöglicht, Schuhe herzustellen, welche bei hervorragender Querstabilität und ausgezeichneter Längsflexibilität der Sohle einerseits und bei kostengünstiger, rationeller und verhältnismäßig unkomplizierter Herstellbarkeit andererseits an unterschiedliche Fußweiten angepasst werden können, ohne dass die Eleganz der Schuhform beeinträchtigt wird.

Diese Aufgabe wird erfindungsgemäß durch ein Verfahren mit den Merkmalen des Anspruches 1 gelöst. Die abhängigen Ansprüche definieren bevorzugte und vorteilhafte Ausführungsformen der vorliegenden Erfindung.

Erfindungsgemäß wird zur Herstellung eines Schuhs mit einer Brandsohle eine Einlegesohle aus einem Einlegesohlensatz, welcher mehrere Einlegesohlen zur Anpassung des Schuhs an die individuelle Fußweite eines Trägers oder einer Trägerin umfasst, in den Schuh eingesetzt. Die Einlegesohlen des Einlegesohlensatzes besitzen an der Ferse alle die gleiche Dicke, während sie im Vorfußbereich unterschiedliche Dicken entsprechend der gewünschten Anpassung an die Fußweite des Trägers oder der Trägerin ausweisen. Der jeweilige Schuh wird unter Verwendung eines Leistens hergestellt, der eine Schuhweite ergibt, die durch das Einsetzen der jeweiligen Einlegesohle des Einlegesohlensatzes an die gewünschte Fußweite des Trägers oder der Trägerin angepasst wird.

Bevorzugt ist die Brandsohle so ausgebildet, daß das Mittel zur Querversteifung und/oder Längsflexibilisierung der Stützsohle und/oder der Verdickung eine sich zumindest im Vorderfußbereich erstreckende Struktursohle aus hartem, elastischem Material von querstabiler und längsflexibler Struktur ist.

Insbesondere kann die vorgenannte Struktursohle folgende Merkmale haben:
(a) die Struktursohle erstreckt sich wenigstens über im wesentlichen den gesamten Vorderfußbereich, vorzugsweise über im wesentlichen die gesamte Fußsohlenfläche oder den gesamten Fußaufstandsbereich;
(b) die Struktursohle ist einstückig aus hartem, elastischem Plattenmaterial von gleichförmiger Dicke ausgebildet;
(c) die Struktursohle ist quer zur Sohlenlängsrichtung profiliert;
(d) die Querprofilierung erstreckt sich wenigstens über im wesentlichen den gesamten Vorderfußbereich, vorzugsweise über im wesentlichen die gesamte Fußsohlenfläche oder im wesentlichen über den gesamten Fußauf standsbereich;
(e) das federnde Plattenmaterial hat eine rillen-, riefen-, rippen-, rinnen-, wellen-, sicken-, mäander-, mäanderähnlich-, zick-zack- oder trapezförmige Querprofilierung; und
(f) die Querprofilierung wiederholt sich periodisch.

Besonders bevorzugt ist die Struktursohle aus Federstahl oder aus einem oder mehreren planen oder planaren Materialien hergestellt, die in der Längsrichtung flexibel und/oder in der Breite querversteift sind.

Im Rahmen der vorliegenden Erfindung stehen darüber hinaus auch alternativ oder zusätzlich weitere Mittel zur Querversteifung und/oder Längsflexibilisierung der Stützsohle und/oder der Verdickung zur Verfügung, die zumindest im Vorderfußbereich, gegebenenfalls auch im gesamten Fußbereich, vorgesehen werden können, wobei die nachfolgend angegebenen Mittel bevorzugte Ausführungsformen der Erfindung charakterisierend, jedoch keineswegs erschöpfend aufgezählt sind:
(a) So können die Mittel zur Längsflexibilisierung der Verdickung Einschnitte im Material der Verdickung sein, die quer zur Brandsohlenlängsrichtung verlaufen und dieser beispielsweise eine leiterartige Struktur verleihen.
(b) Die Mittel zur Querversteifung und/oder Längsflexibilisierung der Stützsohle und/oder der Verdickung können weiterhin Fasern oder sonstige längsflexible und/oder quersteife Materialien sein, wie beispielsweise spezielle Graphit- oder Boronfasern, und/oder Materialgestaltungen bzw. -formungen, wie z.B. Querrippen.
(c) Das Mittel zur Querversteifung und/oder Längsstabilisierung der Stützsohle und/oder der Verdickung können auch Materialien unterschiedlicher Shore-Härte sein, die quer zur Sohlenlängsrichtung verlaufend nebeneinander angeordnet sind.

Was die richtungsmäßige Anordnung der Mittel zur Querversteifung und/oder zur Längsflexibilisierung anbetrifft, so können diese im Vorderfußbereich und gegebenenfalls im Mittelfußbereich so angeordnet sein, daß die maximale Querversteifung unter einem Winkel α im Bereich von 77° bis 90° zur Sohlenlängsrichtung und/oder die maximale Längsflexibilität unter einem Winkel β von 0° bis -13° zur Sohleniängsrichtung verläuft, wobei sich dieser Querversteifungs- und/oder Längsflexibilitätsbereich bevorzugt über 30% bis 60% der Sohlenlängsrichtung erstreckt (vorzugsweise ausgehend von der Sohlenspitze).

Was den Rückfuß- oder Fersenbereich anbetrifft, so können die Mittel zur Querversteifung und/oder Längsflexibilisierung in diesen Bereich so vorgesehen sein, daß die maximale Querversteifung unter einem Winkel γ im Bereich von 90° bis 103° zur Sohlenlängsrichtung und/oder die maximale Längsflexibilität unter einem Winkel δ von 0° bis 13° zur Sohlenlängsrichtung verläuft, wobei sich der Querversteifungs- und/oder Längsflexibilitätsbereich dieser Art bevorzugt über 20% bis 40% der Sohlenlängsrichtung, ausgehend vom Sohlenende aus, erstreckt.

Bevorzugt beträgt die Summe der Winkel α + γ sowie β + δ jeweils 1800°.

Es ist darauf hinzuweisen, daß die genannten Winkel so gemessen sind, daß der eine Schenkel des Winkels von der Längsachse der Sohle, gerichtet nach vorn, und der andere Schenkel davon ausgehend um den genannten Winkel α, β, γ oder δ im Uhrzeigersinn verdreht ist (wie weiter unten in Verbindung mit der Zeichnung ersichtlich wird).

Je nach Schuhgröße und nach entsprechendem Alter des Trägers können diese Winkel α, β, γ oder δ variieren. So ist beim Kleinkind der Winkel α und γ in einer Größe von 90° sinnvoll, für Schuhgrößen 30 bis 32 ist ein Winkel α von 86° und ein Winkel γ von 94° zu bevorzugen, während für die Schuhgrößen 33 bis 35 ein Winkel α von 81° und ein Winkel γ von 99° bevorzugt wird und schließlich für Schuhgrößen ab 36 besonders bevorzugt der Winkel α 77° und der Winkel γ 103° beträgt. Die Winkel β und γ ergeben sich aus den vorgenannten Winkeln dadurch, daß die Richtung der Längsflexibilisierung senkrecht auf der Richtung der Querversteifung steht.

Weiterhin ist die erfindungsgemäß verwendete Brandsohle vorzugsweise so ausgebildet, daß der Schalenrand mit Mitteln, beispielsweise Einkerbungen oder keilförmigen Einschnitten, versehen ist, die eine Stegwirkung und/oder ein Aufwerfen des Schalenrands im Bereich der Sollbiegung, insbesondere des Ballens, verhindern, wobei unter Sollbiegung die Bewegung des Schuhträgers zu verstehen ist, die beim Abrollen des Fußballens erzeugt wird.

Die Unterseite der Stützsohle im Bereich der Zwickeinschlagsausnehmung ist besonders bevorzugt planflächig oder eben, damit eine ausgezeichnete Verklebung und Haftung des Schuhobermaterials im Bereich des Zwickeinschlags und damit eine hervorragende Haltbarkeit des Schuhs, was die Verbindung zwischen Schuhobermaterial und Sohle anbetrifft, gewährleistet ist.

Um eine gute Dauerhaftigkeit und Durchtrittssicherheit der Brandsohle insbesondere dann zu gewährleisten, wenn keine Federstahleinlage zur Längsflexibilisierung und Querversteifung vorgesehen ist, wird es bevorzugt, daß die Verdickung und/oder die Stützsohle oder die gesamte Brandsohle eine Shore-A-Härte im Bereich von 90 bis 100, vorzugsweise im Bereich von 92 bis 98, besitzt bzw. besitzen.

Die gesamte Brandsohle kann als einstückiges Teil ausgebildet sein oder aus einzelnen Bestandteilen bestehen, die bevorzugt zu einer einstückigen Einheit integriert bzw. fest verbunden sind.

Mit der Erfindung wird die Verwendung der vorstehenden Brandsohle zur Herstellung eines derartigen Schuhs zur Verfügung gestellt, bei dem insbesondere die Brandsohle und das Schuhobermaterial zu einer selbsttragenden Schuhstruktur miteinander verbunden sind, wobei besonders bevorzugt die Höhe der Verdickung gleich der Dicke des Schuhobermateriais ist.

Wie schon eingangs angesprochen, wird erfindungsgemäß unter Verwendung einer derartigen Brandsohle in Verbindung mit einer oder mehreren Einlegesohlen eines Einlegesohlensatzes, deren Unterseitenform bevorzugt zur Schalenform der Brandsohle komplementär ausgebildet ist, ein Schuh derart hergestellt, daß der Schuh an die Jeweilige Fußweite des Trägers angepaßt werden kann und Sich eine praktisch ideale innere Paßform des Schuhs für den Träger ergibt.

Die vorstehenden sowie weitere Vorteile und Merkmale der Erfindung seien nachfolgend anhand einiger besonders bevorzugter Ausführungsformen unter Bezugnahme auf die Figuren der Zeichnung näher beschrieben und erläutert; es zeigen:
- Figur 1: eine Aufsicht von unten her auf eine bevorzugte Ausführungsform einer erfindungsgemäß verwendeten Brandsohle;
- Figur 2: einen Querschnitt durch eine bevorzugte Ausführungsform einer erfindungsgemäß verwendeten Brandsohle, ausgeführt quer zur Sohlenlängsrichtung; und
- Figur 3: einen Querschnitt durch den unteren Vorderfußbereich eines mit einer erfindungsgemäß verwendeten Brandsohle aufgebauten Schuhs in auseinandergezogener Darstellung der wesentlichen Einzelteile; sowie
- Figur 4: eine Seitenansicht einer Ausführungsform einer erfindungsgemäß verwendeten Einlegesohle; und
- Figur 5: eine Aufsicht auf die Einlegesohle der Figur 4 von oben.

In der nachfolgenden Beschreibung wird die erfindungsgemäß verwendete Brandsohle zu deren besseren Charakterisierung auch als "Schalenrand brandsohle" bezeichnet.

Die in den Figuren 1, 2 und 3 der Zeichnung insgesamt mit 1 bezeichnete Schalenrandbrandsohle umfaßt folgende Einzelelemente:
(1) eine Stützsohle 2, deren seitliche Begrenzung 3 (Stützsohlenbegrenzung) zumindest im Vorderfußbereich, gegebenenfalls auch im Mittel- und/oder Rückfußbereich, dem eigentlichen Brandsohlenumriß (d.h. dem von einer Brandsohle eigentlich einzunehmenden Umriß) entspricht;
(2) einen nach oben zu verlaufenden schalenförmigen Rand 4 (Schalenrand), der insbesondere folgende Merkmale hat:
   (a) der Schalenrand 4 ist zumindest im Vorderfußbereich vorgesehen, er kann jedoch auch im Mittel- und Rückfußbereich vorgesehen sein, wobei er in diesen Bereichen nach oben verlaufen kann oder sogar flach sein könnte,
   (b) der Schalenrand 4 erstreckt sich, wie die Figuren 1, 2 und 3 deutlich zeigen, seitlich über die Stützsohlenbegrenzung 3 hinaus,
   (c) der Schalenrand 4 ist fest mit der Stützsohle 2 verbunden, und
   (d) der Schalenrand 4 besteht aus einem gegenüber dem relativ harten Stützsohlenmaterial weichem, flexiblem Material;
(3) die Schalenrandbrandsohle 1 besitzt weiterhin eine Verdickung 5 auf der Unterseite der Stützsohle 2, welche insbesondere folgende Merkmale hat:
   (a) die Verdickung 5 ist zumindest im Vorderfußknochenbereich vorgesehen, wo sie die Auftrittsfläche des Fußes abstützt, sie kann auch darüber hinaus im Mittel- und/oder Rückfußbereich, insbesondere im Fußknochenbereich des Mittel- und/oder Rückfußes, vorhanden sein,
   (b) die seitliche Begrenzung 6 (Verdickungsbegrenzung) ist bezüglich der Stützsohlenbegrenzung 3 sohleneinwärts so weit versetzt, daß auf der Brandsohlenunterseite zwischen der Stützsohlenbegrenzung 3 und der Verdickungsbegrenzung 6 eine Zwickeinschlagsausnehmung 7 gebildet ist, in die, wie die Figur 3 zeigt, das Schuhobermaterial 8 im Bereich des Zwickeinschlags eingefügt und dort sowie im Außenbereich des Schalenrands 4 an der Schalenrandbrandsohle festgeklebt wird, wobei die Verdickung 5 normalerweise die gleiche Dicke wie das Schuhobermaterial 8 im Bereich des Zwickeinschlags hat, so daß der Zwickeinschlag 9 zusammen mit der Verdikkung 5 eine praktisch ebene Unterseite bilden, an die eine Außensohle 10 (siehe Figur 3) vollflächig angeklebt werden kann; und
(4) außerdem sind Mittel zur Querversteifung und/oder Längsflexibilisierung der Stützsohle 2 und/oder der Verdikkung 6, zumindest im Vorderfußbereich, gegebenenfalls auch im Mittel- und/oder Rückfußbereich, vorgesehen.

Die Mittel zur Querversteifung und/oder Längsflexibilisierung der Stützsohle und/oder der Verdickung sind in den Figuren 2 und 3 eine Struktursohle 11, die beispielsweise aus querprofiliertem Federstahl besteht und sich im Bereich der Stützsohle 2 erstreckt, wobei diese Stützsohle 11 durch flexible Materialien 12 und 13 eingebettet ist, so daß die Stützsohle 2 eine ebene obere und untere Oberfläche hat, die unten vollflächig in die Verdickung 5 und seitlich nahtlos in den Schalenrand 4 übergehen kann.

Was die übrigen bevorzugten Merkmale der Struktursohle anbelangt, so wird diesbezüglich auf die Ausführungen weiter oben im allgemeinen Teil der Beschreibung verwiesen.

Ein weiteres wesentliches Mittel, mit dem die Verdickung 5 längsflexibel und querstabil gemacht werden kann, ist aus Figur 1 ersichtlich, wonach in der Verdickung Einschnitte 14 quer zur Brandsohlenlängsrichtung vorgesehen sind, die durch die gesamte Dicke der Verdickung 5 oder nur durch einen Teil dieser Dicke hindurchgehen können und der Verdickung eine leiterartige Struktur, wie die Figur 1 besonders deutlich zeigt, geben.

Die bereits weiter oben näher erläuterten Winkel α und γ, unter denen die Querversteifungsmittel, beispielsweise die leiterartigen Vorsprünge 15 zwischen den Einschnitten 14 der Verdickung 5 und/oder die Berge 16 und Täler 17 der gewellten Struktursohle 11, bevorzugt verlaufen, und die gleichbedeutend mit der Richtung der maximalen Querversteifung sind, sowie die Winkel β und δ der maximalen Längsflexibilität, die normalerweise senkrecht zur maximalen Querversteifung verläuft, sind in Figur 1 zur Deutlichkeit eingezeichnet, wobei die Längsachse der Sohle mit 18 bezeichnet ist.

Außerdem sind in Figur 1 Einkerbungen oder keilförmige Einschnitte 19 zu sehen, die im Schalenrand 4 im Bereich der Sollbiegung, insbesondere des Ballens, vorgesehen sind, um eine Stegwirkung (Widerstand gegen die Sollbiegung) und/oder ein Aufwerfen (Ausbiegen bzw. Faltenbilden) des Schalenrands 4 zu verhindern.

Schließlich ist in den Figuren 3, 4 und 5 eine den Schuh an die Fußweite des Trägers anpassende Einlegesohle 20 gezeigt, die sich formschlüssig in die Oberseite der Schalenrandbrandsohle 1 einlegen läßt, so daß sie durch die Schalenform verrutschungssicher und durch die Stabilität der erfindungsgemäßen Schalenrandbrandsohle deformationssicher gehalten wird und eine hochstabile Anpassung an die Fußweite garantiert.

Im übrigen seien weitere Einzelheiten und Vorteile der erfindungsgemäßen Schalenrandbrandsohle in ihrer Grundausführungsform und in ihren verschiedenen Ausgestaltungen wie folgt beschrieben und erläutert:
Es handelt sich um eine Schalenrandbrandsohle, die den Fuß stützt, die Basis für ein Mehrweitensystem bildet, die im Bereich der Ausballmasse eine Verdickung 5 aufweist, und zwar vorzugsweise mit leiterartigen Querrippen, die Seitenstabilität gewährleistet.
Die Schalenrandbrandsohle umfaßt einen Boden 2,5 und einem seitlichen Schalenrand 4. Der seitliche Schalenrand 4 hat eine vorzugsweise Höhe h von 3,5-8 mm vorn im Vorfußbereich und 0 bis 15 mm hinten am Absatz zur Aufnahme unterschiedlicher Einlegesohlen 20, mit denen unterschiedliche Fußbreiten und Fußdicken (Mehrweitensystem) aufgefangen werden. Die Dicke der Verdickung 5 beträgt vorzugsweise zwischen 1,0 bis 3,0 mm, und die Stärke s der Stützsohle 2 beträgt bevorzugt 1,0 bis 5,0 mm.

Der Vorteil der Schalenrandbrandsohle besteht insbesondere darin, daß durch einen Schuh verschiedene Fußweiten und Fußdicken bei gleicher Fußlänge aufgenommen werden können; die unterschiedlichen Volumina der Füße werden durch unterschiedliche Einlegesohlen 20 aufgefangen.

Die Verdickung 5 ist bevorzugt aus einem verdichteten, verdickten Material hergestellt. Um Seitenstabilität und Durchtrittssicherheit zu gewährleisten, Flexibilität aber nicht zu behindern, ist die Verdickung 5 der verdickten Schalenbrandsohle vorzugsweise leiterartig mit den Quereinschnitten 14 zwischen den Leitern 15 versehen. Die Richtung der Quereinschnitte orientiert sich an der Linie der Belastungsvorgänge und beträgt zur Längsachse im Vorfußbereich bei Erwachsenen vorzugsweise 77°, im Rückfußbereich 103°.

Je nach Schuhgröße und nach entsprechendem Alter des Kindes können diese Winkel der leiterartigen Querrillen variieren. Die Summe der Querrillen ergibt bevorzugt immer 180°. So ist beim Kleinkind eine Querrille im Vorfußbereich von 90° und im Rückfußbereich von 90° sinnvoll, für die Größen 30 bis 32 ein Winkel von 86° im Vorfußbereich und 94° im Rückfußbereich, für die Größe 33 bis 35 ein Winkel von 81° im Vorfuß- und 99° im Rückfußbereich, für die Schuhgrößen ab 36 die Erwachsenenform 77° und 103°.

Der Vorteil dieser unterschiedlichen Winkel liegt darin, daß sich die Sohle dem jeweiligen Entwicklungsstand des Fußes anpaßt, um die Entwicklung des Kinderfußes vom Quadratfuß zum (schlanken) Erwachsenenfuß zu unterstützen.

Die Verdickung 5 der Bodenpartie der Schalenrandbrandsohle fängt alle Hauptbelastungszonen des Fußes in allen Phasen des Belastungsvorganges ab. Dabei reicht die Verdickung 5 des Bodens 2, 5 der Schalenrandbrandsohle 1 nicht bis zum Rand des Brandsohlenumrisses, sondern steht von diesem nach innen so weit entfernt, daß genügend Raum 7 und Material für einen Zwickeinschlag und für Verklebung des Schaftes 8 besteht.

Um einen Stegeffekt zu vermeiden, können auch auf der oberen Seite im Schalenrand 4 der Schalenrandbrandsohle Kerben 14 eingebracht werden, die die Flexibilität der Schalenrandbrandsohle 1 erhöhen.

Die schalenförmige Brandsohle 1 hat Trageeigenschaften und ist damit unterschiedlich definiert zu normalen Brandsohlen. Sie ist das bestimmende Element des Schuhes. Die Schalenrandbrandsohle 1 stützt und führt, die darauf befindliche Einlegesohle 20 dämpft und garantiert ein angenehmes Fußklima, insbesondere durch eine Wasseraufsaugekapazität.

Die Schalenrandbrandsohle besitzt bevorzugt eine hohe Shore-Härte, vorzugsweise von 80 bis 100. Um die Flexibilität der Schalenrandbrandsohle zu gewährleisten, ist zum einen der Boden - wie oben angeführt - leiterartig eingekerbt oder in sonstiger Weise längsflexibel gemacht, bevorzugt ist der Schalenrand im Bereich der Sollbiegekurven (Ballen) eingekerbt, um keinen Stegeffekt oder ein Auf werfen des Schalenrandes zu ermöglichen.

Die Klebefläche der Verdickung der Schalenrandbrandsohle (entsprechend der Ausballmasse) sollte möglichst planflächig-eben sein.

Die Schalenrandbrandsohle besteht aus einem einstückigen oder mehrstückigen Material, welches eine Schalenrandform hat, deren Schalenrand sich der äußeren Fußform anpaßt. Der Schalenboden kann eine Einlegesohle unterschiedlicher Dicke aufnehmen zum Ausgleich unterschiedlicher Weiten und besitzt einen Schalenuntergrund, der vom Schalensohlenumriß so weit zurücksteht, daß er die Hauptbelastungszonen bei der Fußbewegung unterstützt, den Fuß somit stützt und seitlich genug Fläche bietet, um einen Schaft anzuzwicken oder zu kleben, und den Fuß führt. Durch die Einlegesohle werden Dämpfung im Rückfußbereich und Bettung im Vorfußbereich garantiert.

Der Umriß der Verdickung der Ausballmasse ist identisch mit den Minimalanforderungen für die Queraussteifung.

Die Schalenrandbrandsohle ist die ideale Brandsohle für einen Schuh.

Eine bevorzugte Ausführungsform einer Einlegesohle zur Anpassung eines Schuhs, insbesondere eines solchen nach Figur 3, an unterschiedliche Fußweiten ist in näheren Einzelheiten in den Figuren 4 und 5 gezeigt, wobei in Figur 4 derjenige Bereich, welcher sich oberhalb der gestrichelten Linie befindet, und in Figur 5 derjenige Bereich, der sich außerhalb der gestrichelten Linie befindet, ein Schalenrand R der Einlegesohle 20 ist, während der andere Teil der Innenbereich M der Einlegesohle 20 ist, auf dem der Fuß des Trägers oder der Trägerin im eigentlichen Sinne "steht".

Ein Schuh, z.B. der in Figur 3 gezeigte Schuh, wird mit einem Leisten in einer vorbestimmten derartigen Größe hergestellt, daß er durch einen erfindungsgemäß verwendeten Satz von Einlegesohlen 20 an unterschiedliche Fußweiten anpaßbar ist, insbesondere an eine schmale, mittlere und breite Fußweite des Trägers oder der Trägerin des Schuhs.

Ein solcher Satz von Einlegesohlen 20 zeichnet sich dadurch aus, daß die Einlegesohlen 20 im Vorfußbereich V jeweils eine unterschiedliche Dicke d_{V} haben, während ihre Dicke d_{F} an der Ferse F gleich ist.

Beispielsweise besteht ein solcher Einlegesohlensatz aus drei Einlegesohlen, deren Dicke d_{F} an der Ferse bei allen drei Einlegesohlen 20 den gleichen Wert von z.B. 8,5 mm hat, während die Dicke d_{V} im Vorfußbereich bei jeder dieser drei Einlegesohlen einen andersn Wert besitzt, z.B. bei der Einlegesohle für schmale Fußweite 5 mm, bei der Einlegesohle für mittlere Fußweite 3,5 mm und bei der Einlegesohle für breite Fußweite 2 mm beträgt.

Andere beispielsweise Werte für einen Satz aus drei Einlegesohlen sind: d_{F} = 6 mm und d_{V} = 3 mm bzw. 4,5 mm bzw. 6 mm; oder d_{F} = 5 mm und d_{V} = 2 mm bzw. 3,5 mm bzw. 5 mm zur Anpassung an schmale, mittlere und breite Fußweite.

Wie orthopädische Untersuchungen im Rahmen der Erfindung gezeigt haben, ist es sinnvoll, die Dicke d_{V} im Vorfußbereich innerhalb eines Einlegesohlensatzes um jeweils einen festen Dickenänderungsbetrag von Einlegesohle zu Einlegesohle zunehmen zu lassen, der in den drei obigen Beispielen 1,5 mm beträgt.

Weiterhin ist vorzugsweise die Dicke d_{F} im Fersenbereich gleich der oder größer als die Dicke d_{V} derjenigen Einlegesohle des Satzes, welche die größte Dicke d_{V} im Vorfußbereich hat.

Grundsätzlich ist der erfindungsgemaß verwendete Einlegesohlensatz für Schuhe aller möglichen Aufbauarten geeignet, also insbesondere für Schuhe, welche nicht unter Verwendung der oben beschriebenen Brandsohle und/oder im Sinne des Aufbaus der Figur 3 hergestellt sind. Jedoch ist die Anpassung an die Fußweite bei Schuhen, die die oben beschriebene Brandsohle haben bzw. im Sinne der Figur 3 hergestellt sind, äußerst stabil, weil die Brandsohle sehr flächenstabil ist, während sich dagegen die Fußbettfläche von konventionellen Schuhen sehr schnell und unkontrolliert beim Tragen deformiert, so daß sich bei derartigen konventionellen Schuhen die Anpassung an die Fußweite mit der Zeit immer mehr verschlechtert, wogegen sie bei erfindungsgemäß hergestellten Schuhen praktisch über die gesamte Lebensdauer des Schuhs stabil und optimal erhalten bleibt. Um eine solche Verschlechterung der Anpassung bei konventionellen Schuhen zu vermeiden, können die Einlegesohlen des Einlegesohlensatzen querstabil, vorzugsweise längsflexibel gemacht sein, entsprechend formstabilisierend mit Mitteln verstärkt sein, insbesondere wie sie oben für die Verdickung und/oder die Stützsohle angegeben sind.

## Patentansprüche

1. Verfahren zur Herstellung eines Schuhs,
wobei der Schuh eine Brandsohle aufweist, die folgendes umfasst:
(A) eine Stützsohle (2), deren seitliche Stützsohlenbegrenzung (3) zumindest im Vorderfußbereich, je nach Bedarf auch im Mittelfuß- und/oder Fersenbereich, dem eigentlichen Brandsohlenumriss entspricht;
(B) einen nach oben zu verlaufenden Schalenrand (4),
(1) der zumindest im Vorderfußbereich, je nach Bedarf auch im Mittelfuß- und/oder Fersenbereich, vorgesehen ist,
(2) der sich seitlich über die Stützsohlenbegrenzung (3) hinaus erstreckt,
(3) der fest mit der Stützsohle (2) verbunden ist, und
(4) der aus gegenüber dem Stützsohlenmaterial weichem, flexiblem Material hergestellt ist;
(C) eine Verdickung (5) auf der Vorderseite der Stützsohle (2),
(1) die zumindest im Vorderfußknochenbereich, je nach Bedarf auch im Mittelfuß- und/oder Fersenbeinbereich, vorgesehen ist,
(2) deren seitliche Verdickungsbegrenzung (6) bezüglich der Stützsohlenbegrenzung (3) sohleneinwärts zu so weit versetzt ist, dass auf der Brandsohlenunterseite zwischen der Stützsohlenbegrenzung (3) und der Verdickungsbegrenzung (6) eine Zwickeinschlagsausnehmung (7) gebildet ist; und
(D) ein oder mehrere Mittel (11, 14, 19) zur Querversteifung und/oder Längsflexibilisierung der Stützsohle (2) und/oder der Verdickung (5), die zumindest im Vorderfußbereich vorgesehen sind,
wobei eine Einlegesohle (20) aus einem Einlegesohlensatz, welcher mehrere Einlegesohlen (20) zur Anpassung des Schuhs an die individuelle Fußweite eines Trägers oder einer Trägerin umfasst, in den Schuh gesetzt wird, wobei die Einlegesohlen (20) des Einlegesohlensatzes an der Ferse (F) alle die gleiche Dicke (d_{F}) besitzen, während die Einlegesohlen (20) des Einlegesohlensatzes im Vorfußbereich (V) unterschiedliche Dicken (d_{V}) entsprechend der gewünschten Anpassung an die Fußweite des Trägers oder der Trägerin besitzen, und
wobei der Schuh unter Verwendung eines Leistens hergestellt wird, der eine Schuhweite ergibt, die durch das Einsetzen der Einlegesohle (20) des Einlegesohlensatzes an die gewünschte Fußweite des Trägers oder der Trägerin angepasst wird.

2. Verfahren nach Anspruch 1, **dadurch gekennzeichnet, daß** das Mittel zur Querversteifung und/oder Längsflexibilisierung der Stützsohle (2) und/oder der Verdickung (5) eine sich zumindest im Vorderfußbereich erstreckende Struktursohle (11) aus hartem, elastischem Material von querstabiler und längsflexibler Struktur ist.

3. Verfahren nach Anspruch 2, **dadurch gekennzeichnet, daß** die Struktursohle (11) die folgenden Merkmale hat:
(a) die Struktursohle (11) erstreckt sich wenigstens über im wesentlichen den gesamten Vorderfußbereich, vorzugsweise über im wesentlichen die gesamte Fußsohlenfläche oder den gesamten Fußaufstandsbereich;
(b) die Struktursohle (11) ist einstückig aus hartem, elastischem Plattenmaterial von gleichförmiger Dicke ausgebildet;
(c) die Struktursohle (11) ist quer zur Sohlenlängsrichtung (18) profiliert;
(d) die Querprofilierung (16, 17) erstreckt sich wenigstens über im wesentlichen den gesamten Vorderfußbereich, vorzugsweise über im wesentlichen die gesamte Fußsohlenfläche oder im wesentlichen über den gesamten Fußaufstandsbereich;
(e) das federnde Plattenmaterial hat eine rillen-, riefen-, rippen-, rinnen-, wellen-, sicken-, mäander-, mäanderähnlich-, zick-zack- oder trapezförmige Querprofilierung (16, 17); und
(f) die Querprofilierung (16, 17) wiederholt sich periodisch.

4. Verfahren nach Anspruch 2 oder 3, **dadurch gekennzeichnet, daß** die Struktursohle (11) aus Federstahl oder aus einem oder mehreren planen oder planaren Materialien besteht, die in der Längsrichtung flexibel gemacht und/oder in der Breite querversteift sind.

5. Verfahren nach einem der vorhergehenden Ansprüche, **dadurch gekennzeichnet , daß** das Mittel zur Längsflexibilisierung der Verdickung (5) Einschnitte (14) im Material der Verdickung (5) sind, die quer zur Brandsohlenlängsrichtung (18) verlaufen, so daß die Verdickung (5) eine leiterartige Struktur hat.

6. Verfahren nach einem der vorhergehenden Ansprüche, **dadurch gekennzeichnet, daß** Mittel zur Querversteifung und/oder Längsflexibilisierung der Stützsohle (2) und/oder der Verdickung (5) Fasern oder sonstige längsflexible und/oder quersteife Materialien, wie beispielsweise spezielle Graphit- oder Boronfasern, und/oder Materialgestaltungen oder -formungen, wie z.B. Querrippen, sind.

7. Verfahren nach einem der vorhergehenden Ansprüche, **dadurch gekennzeichnet, daß** die Mittel zur Querversteifung und/oder Längsflexibilisierung der Stützsohle (2) und/oder der Verdickung (5) Materialien unterschiedlicher Shore-Härte sind, die, quer zur Sohlenlängsrichtung verlaufend, nebeneinander angeordnet sind.

8. Verfahren nach einem der vorhergehenden Ansprüche, **dadurch gekennzeichnet , daß** die Mittel zur Querversteifung und/oder Längsflexibilisierung so vorgesehen sind, daß im Vorderfußbereich und gegebenenfalls im Mittelfußbereich die maximale Querversteifung unter einem Winkel α im Bereich von 77° bis 90° zur Sohlenlängsrichtung (18) und/oder die maximale Längsflexibilität unter einem Winkel β von 0° bis -13° zur Sohlenlängsrichtung (18) verläuft, wobei sich dieser Querversteifungs- und/oder Längsflexibilitätsbereich bevorzugt über 30% bis 60% der Sohlenlänge erstreckt.

9. Verfahren nach einem der vorhergehenden Ansprüche, **dadurch gekennzeichnet, daß** die Mittel (14, 15; 16, 17) zur Querversteifung und/oder Längsflexibilisierung im Rückfuß- oder Fersenbereich so vorgesehen sind, daß die maximale Querversteifung unter einem Winkel γ im Bereich von 90° bis 103° zur Sohlenlängsrichtung (18) und/oder die maximale Längsflexibilität unter einem Winkel δ von 0° bis 13° zur Sohlenlängsrichtung (18) verläuft, wobei sich der Querversteifungs- und/oder Längsflexibilitätsbereich bevorzugt über 20% bis 40% der Sohlenlängsrichtung (18) erstreckt.

10. Verfahren nach Anspruch 8 und 9, **dadurch gekennzeichnet, daß** die Summe der Winkel α + γ sowie β + δ jeweils 180° beträgt.

11. Verfahren nach einem der vorhergehenden Ansprüche, **dadurch gekennzeichnet, daß** der Schalenrand (4) mit Mitteln, vorzugsweise Einkerbungen oder keilförmigen Einschnitten (14), versehen ist, die eine Stegwirkung und/oder ein Aufwerfen des Schalenrands (4) im Bereich der Sollbiegung, insbesondere .des Ballens, verhindern.

12. Verfahren nach einem der vorhergehenden Ansprüche, **dadurch gekennzeichnet, daß** die Unterseite der Stützsohle (2) im Bereich der Zwickeinschlagsausnehmung (7) planflächig oder eben ist.

13. Verfahren nach einem der vorhergehenden Ansprüche, **dadurch gekennzeichnet, daß** die Verdickung (5) und/oder die Stützsohle (2) oder die gesamte Brandsohle (1) eine Shore-A-Härte im Bereich von 80 bis 100, vorzugsweise im Bereich von 85 bis 98, besitzt.

14. Verfahren nach einem der vorhergehenden Ansprüche, **dadurch gekennzeichnet , daß** die gesamte Brandsohle (1) einstückig ist oder aus zu einer einstückigen Einheit integrierten Bestandteilen (2, 4, 5) besteht.

15. Verfahren nach einem der vorhergehenden Ansprüche, **dadurch gekennzeichnet, daß** die Brandsohle (1) und ein Schuhobermaterial (8) des Schuhs zu einer selbsttragenden Schuhstruktur miteinander verbunden sind.

16. Verfahren nach Anspruch 15, **dadurch gekennzeichnet, daß** die Höhe (d) der Verdikkung (5) gleich der Dicke des Schuhobermaterials (8) ist.

17. Verfahren nach einem der vorhergehenden Anprüche, **dadurch gekennzeichnet, daß** die Unterseitenform der Einlegesohlen (20) zur Schalenform der Brandsohle (1) komplementär ist.

18. Verfahren nach einem der vorhergehenden Ansprüchen, **dadurch gekennzeichnet, daß** die Einlegesohlen (20) des Einlegesohlensatzes derart sind, daß ihre Dicken im Vorfußbereich jeweils von Einlegesohle zu Einlegesohle um einen festen Dickenänderungsbetrag zunehmen.

19. Verfahren nach einem der vorhergehenden Ansprüche, **dadurch gekennzeichnet, daß** die Dicke (d_{F}) der Einlegesohlen (20) des Einlegesohlensatzes im Fersenbereich gleich der Dicke (d_{V}) oder größer als die Dicke(d_{V}) im Vorfußbereich von derjenigen Einlegesohle (20) dieses Einlegesohlensatzes ist, welche die größte Dicke (d_{V}) im Vorfußbereich hat.

20. Verfahren nach einem der vorhergehenden Ansprüche, **dadurch gekennzeichnet, daß** die Einlegesohlen (20) querstabil und längsflexibel gemacht sind, vorzugsweise durch einen formstabilisierenden Bestandteil, insbesondere einen formstabilisierenden Einsatz, der einer Deformation der Einlegesohle entgegenwirkt oder dieselbe verhindert oder weitgehend verhindert.

21. Verfahren nach Auspruch 20, **dadurch gekennzeichnet, daß** der formstabilisierende Bestandteil, insbesondere Einsatz, ein oder mehrere Mittel zur Querversteifung und/oder Längsflexibilisierung der Einlegesohle (20) ist oder enthält, vorzugsweise eine Struktursohle der in einem der 2 bis 4, genannten Art.

## Claims

1. A method for manufacturing a shoe, the shoe having an insole comprising:
(A) a support sole (2), the lateral support sole delimitation (3) of which corresponds to the actual insole outline, at least in the front foot area, and as required in the midfoot and/or heel area;
(B) a dish edge (4) extending upwardly,
(1) which is provided at least in the front foot area, and as required in the midfoot and/or heel area,
(2) which extends laterally beyond the support sole delimitation (3),
(3) which is connected firmly to the support sole (2), and
(4) which is manufactured from a material which is soft and flexible in relation to the support sole material;
(C) a thickening (5) on the front side of the support sole (2),
(1) which is provided at least in the area of the front foot bone, and as required in the midfoot and/or heel bone area,
(2) the lateral thickening delimitation (6) of which is displaced so far in the inward direction of the sole in relation to the support sole delimitation (3) that a lasting margin recess (7) is formed on the underside of the insole between the support sole delimitation (3) and the thickening delimitation (6); and
(D) one or more means (11, 14, 19) for transverse stiffening and/or longitudinal flexibilization of the support sole (2) and/or of the thickening (5), which means are provided at least in the front foot area;
wherein a sock (20) of a set of socks comprising a plurality of socks (20) for adaptation of the shoe to the individual foot width of a wearer is inserted in the shoe, the socks (20) of the set of socks all having the same thickness (d_{F}) at the heel (F), but different thicknesses (d_{V}) in the front foot area (V) corresponding to the desired adaptation to the foot width of the wearer; and
wherein the shoe is manufactured using a last which produces a shoe width which is adapted to the desired foot width of the wearer by the insertion of the sock (20) of the set of socks.

2. The method as claimed in claim 1, **characterized in that** the means for transverse stiffening and/or longitudinal flexibilization of the support sole (2) and/or of the thickening (5) is a structural sole (11) extending at least in the front foot area and made of hard, elastic material of transversely stable and longitudinally flexible structure.

3. The method as claimed in claim 2, **characterized in that** the structural sole (11) has the following features:
(a) the structural sole (11) extends at least over essentially the entire front foot area, preferably over essentially the entire foot sole area or the entire footprint area;
(b) the structural sole (11) is formed in one piece from hard, elastic plate material of uniform thickness;
(c) the structural sole (11) is profiled transversely to the longitudinal direction (18) of the sole;
(d) the transverse profiling (16, 17) extends at least over essentially the entire front foot area, preferably over essentially the entire foot sole area or essentially over the entire footprint area;
(e) the resilient plate material has a groove-shaped, flute-shaped, rib-shaped, channel-shaped, wave-shaped, bead-shaped, meander-shaped, meander-like, zig-zag or trapezoidal transverse profiling (16, 17); and
(f) the transverse profiling (16, 17) is repeated periodically.

4. The method as claimed in claim 2 or 3, **characterized in that** the structural sole (11) is manufactured from spring steel or from one or more plane or planar materials which are made flexible in the longitudinal direction and/or transversely stiffened over the width.

5. The method as claimed in any one of the preceding claims, **characterized in that** the means for longitudinal flexibilization of the thickening (5) are indentations (14) in the material of the thickening (5), which run transversely to the longitudinal direction (18) of the insole, so that the thickening (5) has a ladder-like structure.

6. The method as claimed in any one of the preceding claims, **characterized in that** the means for transverse stiffening and/or longitudinal flexibilization of the support sole (2) and/or of the thickening (5) are fibers or other longitudinally flexible and/or transversely stiff materials, such as, for example, special graphite or boron fibers, and/or material formations or shapes, such as transverse ribs.

7. The method as claimed in any one of the preceding claims, **characterized in that** the means for transverse stiffening and/or longitudinal flexibilization of the support sole (2) and/or of the thickening (5) are materials of different Shore hardness, which are arranged next to one another, running transversely to the longitudinal direction of the sole.

8. The method as claimed in any one of the preceding claims, **characterized in that** the means for transverse stiffening and/or longitudinal flexibilization are provided in such a manner that, in the front foot area and if appropriate in the midfoot area, the maximum transverse stiffening runs at an angle α in the range from 77° to 90° to the longitudinal direction (18) of the sole and/or the maximum longitudinal flexibility runs at an angle β from 0° to -13° to the longitudinal direction (18) of the sole, this area of transverse stiffening and/or longitudinal flexibility preferably extending over 30% to 60% of the length of the sole.

9. The method as claimed in any one of the preceding claims, **characterized in that** the means (14, 15; 16, 17) for transverse stiffening and/or longitudinal flexibilization are provided in such a manner in the rear foot or heel area that the maximum transverse stiffening runs at an angle γ in the range from 90° to 103° to the longitudinal direction (18) of the sole and/or the maximum longitudinal flexibility runs at an angle δ from 0° to 13° to the longitudinal direction (18) of the sole, the area of transverse stiffening and/or longitudinal flexibility preferably extending over 20% to 40% of the longitudinal direction (18) of the sole.

10. The method as claimed in claim 8 and 9, **characterized in that** the sum of the angles α + γ and also β + δ is 180° in each case.

11. The method as claimed in any one of the preceding claims, **characterized in that** the dish edge (4) is provided with means, preferably notches or wedge-shaped incisions (14), which prevent a resistance effect and/or a throwing up of the dish edge (4) in the area of the intended bend, in particular of the ball.

12. The method as claimed in any one of the preceding claims, **characterized in that** the underside of the support sole (2) in the area of the lasting margin recess (7) is plane-surfaced or smooth.

13. The method as claimed in any one of the preceding claims, **characterized in that** the thickening (5) and/or the support sole (2) or the entire insole (1) has a Shore A hardness in the range from 80 to 100, preferably in the range from 85 to 98.

14. The method as claimed in any one of the preceding claims, **characterized in that** the entire insole (1) is in one piece or consists of components (2, 4, 5) which are integrated to form a one-piece unit.

15. The method as claimed in any one of the preceding claims, **characterized in that** the insole (1) and a shoe upper material (8) of the shoe are interconnected to form a self-supporting shoe structure.

16. The method as claimed in claim 15, **characterized in that** the height (d) of the thickening (5) is the same as the thickness of the shoe upper material (8).

17. The method as claimed in any one of the preceding claims, **characterized in that** the shape of the underside of the sock (20) is complementary to the dish shape of the insole (1).

18. The method as claimed in any one of the preceding claims, **characterized in that** the socks (20) of the set of socks are such that the thicknesses of which in the front foot area increase in each case by a fixed amount of change in thickness from sock to sock.

19. The method as claimed in any one of the preceding claims, **characterized in that** the thickness (d_{F}) of the socks (20) of the set of socks in the heel area is the same as the thickness (d_{V}) or greater than the thickness (d_{V}) in the front foot area of that sock (20) of this set of socks which has the greatest thickness (d_{V}) in the front foot area.

20. The method as claimed in any one of the preceding claims, **characterized in that** the socks (20) are made transversely stable and longitudinally flexible, preferably by a dimensionally stabilizing component, in particular a dimensionally stabilizing insert, which counteracts or prevents or to a great extent prevents a deformation of the sock.

21. The method as claimed in claim 20, **characterized in that** the dimensionally stabilizing component, in particular insert, is or contains one or more means for transverse stiffening and/or longitudinal flexibilization of the sock (20), preferably a structural sole of the type indicated in any one of claims 2 to 4.

## Revendications

1. Procédé de fabrication d'une chaussure, dans lequel la chaussure présente une semelle intérieure qui comprend ce qui suit :
(A) une semelle de support (2) dont la délimitation latérale (3) correspond, au moins dans la zone de devant du pied et au besoin également dans la zone du milieu du pied et/ou dans la zone du talon, au contour de la semelle intérieure proprement dite ;
(B) un bord en forme de cuvette (4) orienté vers le haut, qui
(1) est prévu dans la zone de devant du pied et au besoin également dans la zone du milieu du pied et/ou dans la zone du talon,
(2) s'étend latéralement par-delà la délimitation (3) de la semelle de support,
(3) est fixement relié à la semelle de support (2) et
(4) est constitué d'un matériau plus mou et plus flexible que celui de la semelle de support ;
(C) un épaississement (5) sur la face avant de la semelle de support (2), qui
(1) est prévu dans la zone des os de devant du pied et au besoin également dans la zone du milieu du pied et/ou dans la zone du talon,
(2) dont la délimitation latérale (6) est suffisamment décalée vers l'intérieur de la semelle, par rapport à la délimitation (3) de la semelle de support, pour que, sur la face inférieure de la semelle intérieure, entre la délimitation (3) de la semelle de support et celle (6) de l'épaississement, soit constitué un creux du pli de montage, et
(D) un ou plusieurs moyens (11, 14, 19) en vue du raidissement transversal et/ou de la flexibilisation longitudinale de la semelle de support (2) et ou de l'épaississement (5), qui sont prévus au moins dans la zone de devant du pied,
dans lequel une semelle d'insertion (20) constituée d'un ensemble de semelles d'insertion, qui comprend plusieurs semelles d'insertion (20), ceci en vue d'adapter à chaque fois la chaussure à la largeur individuelle du pied de celui ou de celle qui la porte, est posée dans la chaussure, les semelles d'insertion (20) de l'ensemble de semelles d'insertion possédant au talon (F) toutes la même épaisseur (d_{F}), tandis que les semelles d'insertion (20) de l'ensemble de semelles d'insertion dans la zone de devant du pied (V) possèdent des épaisseurs (d_{V}) différentes selon l'adaptation désirée à la largeur du pied de celui ou de celle qui porte la chaussure, et dans lequel la chaussure est fabriquée par utilisation d'une forme qui donne une largeur de chaussure qui, par l'utilisation de la semelle d'insertion (20) de l'ensemble de semelles d'insertion, est adaptée à la largeur désirée du pied de celui ou de celle qui la porte.

2. Procédé selon la revendication 1, **caractérisé en ce que** le moyen en vue du raidissement transversal et/ou de la flexibilisation longitudinale de la semelle de support (2) et ou de l'épaississement (5) est une semelle structurée (11) s'étendant au moins dans la zone de devant du pied, constituée d'un matériau dur, élastique, de structure stable transversalement et flexible longitudinalement.

3. Procédé selon la revendication 2,
**caractérisé en ce que** la semelle structurée (11) a les caractéristiques suivantes :
(a) la semelle structurée (11) s'étend au moins sur la quasi-totalité de la zone de devant du pied et, de préférence, sur la quasi-totalité de la surface de la plante du pied ou de la zone de contact du pied ;
(b) la semelle structurée (11) est faite d'une seule pièce à partir d'un matériau dur et élastique, stratifié en feuilles d'épaisseur uniforme ;
(c) la semelle structurée (11) est profilée transversalement par rapport à la direction longitudinale (18) de la semelle intérieure ;
(d) le profilage transversal (16, 17) s'étend au moins sur la quasi-totalité de la zone de devant du pied, de préférence sur la quasi-totalité de la plante du pied ou de la zone de contact du pied ;
(e) le matériau élastique stratifié en feuilles possède un profilage transversal (16, 17) en forme de rainures, de rayures, de nervures, de rigoles, d'ondulations, de moulures, de méandres (ou similaire à des méandres) ou de zigzag, ou encore de forme trapézoïdale, et
(f) le profilage transversal (16, 17) se répète périodiquement.

4. Procédé selon la revendication 2 ou 3, **caractérisé en ce que** la semelle de structure (11) est faite d'acier à ressorts ou d'un ou de plusieurs matériaux plans ou planaires, flexibilisés selon la direction longitudinale et/ou raidis transversalement selon la largeur.

5. Procédé selon l'une des revendications précédentes, **caractérisé en ce que** le moyen en vue de la flexibilisation longitudinale de l'épaississement (5) consiste en des incisions (14) dans le matériau dudit épaississement (5), orientées transversalement par rapport à la direction longitudinale (18) de la semelle intérieure, de manière à conférer à l'épaississement (5) une structure en forme d'échelle.

6. Procédé selon l'une des revendications précédentes, **caractérisé en ce que** les moyens en vue du raidissement transversal et/ou de la flexibilisation longitudinale de la semelle de support (2) et ou de l'épaississement (5) sont constitués de fibres ou d'autres matériaux flexibles longitudinalement et/ou raides transversalement (par exemple, de fibres spéciales en graphite ou bore) et/ou de profilages ou modelages de matériau, tels que, par exemple, des nervures transversales.

7. Procédé selon l'une des revendications précédentes, **caractérisé en ce que** les moyens en vue du raidissement transversal et/ou de la flexibilisation longitudinale de la semelle de support (2) et ou de l'épaississement (5) sont constitués de matériaux de dureté Shore diverse, disposés les uns à côté des autres et orientés transversalement par rapport à la direction longitudinale de la semelle.

8. Procédé selon l'une des revendications précédentes, **caractérisé en ce que** les moyens en vue du raidissement transversal et/ou de la flexibilisation longitudinale sont prévus de telle manière que, dans la zone de devant du pied et le cas échéant dans celle du milieu du pied, le raidissement transversal maximal est orienté suivant un angle α compris entre 77° et 90° par rapport à la direction longitudinale (18) de la semelle, et/ou la flexibilité longitudinale maximale est orientée suivant un angle β compris entre 0° et -13° par rapport à ladite direction longitudinale (18), et que cette zone de raidissement transversal ou de flexibilité longitudinale s'étend de préférence sur 30 % à 60 % de la longueur de semelle.

9. Procédé selon l'une des revendications précédentes, **caractérisé en ce que** les moyens (14, 15, 16, 17) en vue du raidissement transversal et/ou de la flexibilisation longitudinale dans la zone de derrière du pied ou du talon sont prévus de telle façon que le raidissement transversal maximal est orienté suivant un angle γ compris entre 90° et 103° par rapport à la direction longitudinale (18) de la semelle et/ou la flexibilité longitudinale maximale est orientée sur un angle δ compris entre 0° et 13° par rapport à ladite direction longitudinale (18) et que cette zone de raidissement transversal et/ou de flexibilité longitudinale s'étend de préférence sur 20 % à 40 % de la longueur de la semelle.

10. Procédé selon les revendications 8 et 9, **caractérisé en ce que** l'on a :$\text{α + γ = β +} \text{δ= 180°.}$

11. Procédé selon l'une des revendications précédentes, **caractérisé en ce que** le bord en forme de cuvette (4) est muni de moyens, de préférence d'entailles ou d'incisions en forme de coin (14) qui empêchent tout effet de cambrure et/ou de gauchissement dudit bord (4) dans la zone de la flexion prévue et en particulier de l'éminence de la plante du pied.

12. Procédé selon l'une des revendications précédentes, **caractérisé en ce que** la face inférieure de la semelle de support (2) est plane ou plate dans la zone du creux du pli de montage.

13. Procédé selon l'une des revendications précédentes, **caractérisé en ce que** l'épaississement (5) et/ou la semelle de support (2), ou encore la semelle intérieure (1) entière, possède une dureté Shore A comprise entre 80 et 100, et de préférence entre 85 et 98.

14. Procédé selon l'une des revendications précédentes, **caractérisé en ce que** la semelle intérieure (1) entière est faite d'une seule pièce ou se compose d'éléments (2, 4, 5) intégrés de manière à former une seule pièce.

15. Procédé selon l'une des revendications précédentes, **caractérisé en ce que** la semelle intérieure (1) et un matériau de dessus de la chaussure (8) sont assemblés de manière à former une structure autoporteuse.

16. Procédé selon la revendication 15, **caractérisé en ce que** la hauteur (d) de l'épaississement (5) est égale à l'épaisseur du matériau de dessus de la chaussure (8).

17. Procédé selon l'une des revendications précédentes, **caractérisé en ce que** la forme de la face inférieure des semelles d'insertion (20) est complémentaire vis-à-vis de la forme en cuvette de la semelle intérieure (1).

18. Procédé selon l'une des revendications précédentes, **caractérisé en ce que** les semelles d'insertion (20) de l'ensemble de semelles d'insertion sont telles que leurs épaisseurs dans la zone de devant du pied augmentent, d'une semelle d'insertion à l'autre, d'une quantité fixe de variation d'épaisseur.

19. Procédé selon l'une des revendications précédentes, **caractérisé en ce que** l'épaisseur (d_{F}) des semelles d'insertion (20) de l'ensemble de semelles d'insertion dans la zone du talon est égale à l'épaisseur (d_{V}) ou supérieure à l'épaisseur (d_{V}) dans la zone de devant du pied de la semelle d'insertion (20) de cet ensemble de semelles d'insertion qui présente l'épaisseur (d_{V}) la plus grande dans la zone de devant du pied.

20. Procédé selon l'une des revendications précédentes, **caractérisé en ce que** les semelles d'insertion (20) sont rendues stables transversalement et flexibles longitudinalement, de préférence par un élément stabilisant la forme, en particulier un insert stabilisant la forme, qui s'oppose à une déformation de la semelle d'insertion ou empêche celle-ci ou l'empêche largement.

21. Procédé selon la revendication 20, **caractérisé en ce que** l'élément stabilisant la forme, en particulier insert, est ou contient un ou plusieurs éléments en vue du raidissement transversal et/ou de la flexibilisation longitudinale de la semelle d'insertion (20), de préférence une semelle structurée du type mentionné dans l'une des revendications 2 à 4.
